# EUROPÄISCHE PATENTSCHRIFT

(11) **EP 0 464 364 B1**
(45) Veröffentlichungstag und Bekanntmachung des Hinweises auf die Patenterteilung: **01.02.1995**
(21) Anmeldenummer: 91108570.2
(22) Anmeldetag: 27.05.1991
(51) Int. Cl.: B28D 1/06, B27B 3/30

(54) **Gattersägeangel zum Spannen von Gattersägeblättern zum Sägen von Steinblöcken**
Saw buckle for tensioning frame saw blades for sawing stone blocks
Chape de suspension pour tendre des lames de scie à chassis pour scier des blocs de pierre

(30) Priorität: 30.05.1990 DE 4017464
(43) Veröffentlichungstag der Anmeldung: 08.01.1992
(73) Patentinhaber: Jansen-Herfeld, Röttger, D-42853 Remscheid (DE)
(72) Erfinder: Jansen-Herfeld, Röttger, D-42853 Remscheid (DE)

(56) Entgegenhaltungen:
- DE-A- 3 828 030
- DE-U- 9 006 134

## Beschreibung

Die Erfindung betrifft eine Angel zum Spannen von Gattersägeblättern nach dem Oberbegriff des Patentanspruchs.

Durch DE-A-3828030 sind Angeln zum Spannen von Gattersägeblättern zum Sägen von Steinblöcken bekannt, die an ihrem einen Ende ein Querstück aufweisen, das sich gegen den Maschinenrahmen oder einen hydraulischen Gattersägenspanner abstützt und die an ihrem anderen Endbereich eine Nietverbindung oder Loch zur Aufnahme des Verbindungsbolzens zwischen Angel und Sägeblatt aufweist, wobei die Angel in diesem Bereich eine größere Breite aufweist und der Verbindungspunkt über der Angelschaftmittellinie angeordnet ist, um im gespannten Zustand eine Vertikalkraft zu bewirken, die der Vorschubkraft entgegengesetzt gerichtet ist. Dadurch wird die Eingriffs- bzw. die Schneidperiode verlängert und die Rahmentraverse und die Angeln geschont.

Der Erfindung liegt die Aufgabe zugrunde, ein System zu schaffen, bei dem die Angelschäfte aus Kostengründen eine gleiche Breite aufweisen und trotzdem eine Querkraft erzielt wird, die der Vorschubkraft entgegengesetzt gerichtet ist.

Diese Aufgabe wird durch die Merkmale im Kennzeichen des Anspruchs gelöst.

Das erfindungsgemäße Angel-/Gatterrahmensystem weist Angeln auf mit gleicher Angelschaftbreite, wobei die Angelschäfte im eingespannten Zustand zur Sägeblattlängsachse dergestalt schräg angeordnet sind, daß ihre dem Sägeblatt abgewandten Enden naher zu dem zu schneidenden Steinblock angeordnet sind als ihre mit dem Sägeblatt verbundenen Enden.

Figur 1 zeigt ein erfindungsgemäßes System mit der Angel (6) mit der resultierenden Angelkraft (5) zwischen den Rahmentraversen (1) und dem die Schräglage bewirkenden Auflagenocken (7).
Die durch die Schräglage der Angeln bewirkte Kraft (G) ist den Vorschubkräften (V) entgegengestellt.

Figur 2 zeigt ein weiteres erfindungsgemäßes System, bei dem die Schräglage der resultierenden Angelkraft (5) in der Angel (6) durch die Schräglage der Angeltraversen (2) bewirkt ist.

### Bezugszeichenliste

- G: Gegenkraft
- V: Vorschubkraft
- 1: Rahmentraverse
- 2: geneigte Rahmentraverse
- 3: resultierende Spannkraft im Sägeblatt
- 4: Sägeblatt
- 5: resultierende Angelkraft
- 6: Angel
- 7: Auflagenocken

## Patentansprüche

1. Angel zum Spannen von Gattersägeblättern mit Löchern in einem Angelschaftende zur Aufnahme des Verbindungsbolzens, wobei diese Löcher etwa in der Angelschaftlängsachse angeordnet sind und mit Querstücken an dem anderen Ende des Angelschaftes zur Kraftübertragung auf die Rahmentraversen und/oder einen hydraulischen Sägenspanner und/oder Rahmentraversen drücken, wobei die dem Sägeblatt (4) abgewandten Enden der Angel (6) dergestalt schräg angeordnet sind, daß ihre dem Sägeblatt abgewandten Enden näher zu dem zu schneidenden Steinblock sind als ihre mit dem Sägeblatt (4) verbundenen Enden, dadurch gekennzeichnet, daß die Rahmentraversen (2) zur resultierenden Spannkraft (3) im Sägeblatt (4) geneigt sind und/oder daß in der Rahmenöffnung in der Nähe der Sägeblattenden parallel zu den Rahmentraversen (1) leistenförmige Auflagenocken (7) angeordnet sind.

## Claims

1. Hanger for the tensioning of gang-saw-blades with holes in one end of the hanger-shaft for the input of the connecting-bolt, whereby these holes are nearly positioned in the hanger-shaft longitudinal axis and are pressing with cross-pieces on the other end of the hanger-shaft for the power transmission on the frame-cross-piece and/or an hydraulic tensioner and/or frame-cross-pieces, whereby the ends of the hanger (6) which are averted from the saw-blade (4) are diagonal positioned in such a manner, that their ends averted from the saw-blade are closer to the boulder which has to be cut, than their ends, which are connected with the saw-blade (4), marked in that way, that the frame-cross-pieces (2) are bent over to the resulting tension force (3) in the saw-blade (4), and/or that in the frame-opening next to the saw-blade ends parallel to the frame-cross-pieces (1) tap-formed supporting cams (7) are arranged.

## Revendications

1. Tirant pour tension des lames de scies alternatives avec trous dans une extrémité de la tige de tirant pour l'installation des boulons de connexion, à l'occasion de quoi ces trous sont positionnées à peu près dans l'axe longitudinal de la tige de tirant et pressent avec pièces transversales à l'autre l'extrémité de la tige de tirant pour transmission de force sur les entretoises du cadre et/ou tendeur hydraulique et/ou entretoises du cadre à l'occasion de quoi les extrémités du tirant (6), lesquelles sont détournées de la lame de scie (4) sont positionnées diagonales de telle manière, que les extrémités détournées de la lame de scie sont plus près du bloc de roche, lequel doit être coupé, que les extrémités lesquelles sont connexées avec la lame de scie (4) marqué par là, que les entretoises du cadre (2) sont baissées au force de tension (3) résultante dans la lame de scie (4), et/ou que dans l'ouverture du cadre tout près des l'extrémités des lames de scies, parallèle à l'entretoises du cadre (1) cames de support en forme du chapes (7) sont arrangées.
